# EUROPÄISCHE PATENTSCHRIFT

(11) **EP 0 892 413 B1**
(45) Veröffentlichungstag und Bekanntmachung des Hinweises auf die Patenterteilung: **27.11.2002**
(21) Anmeldenummer: 98111206.3
(22) Anmeldetag: 18.06.1998
(51) Int. Cl.: H01H 3/12

(54) **Drucktaster**
Push button
Bouton poussoir

(30) Priorität: 17.07.1997 DE 19730680
(43) Veröffentlichungstag der Anmeldung: 20.01.1999
(73) Patentinhaber: K.A. SCHMERSAL GmbH & Co., D-42279 Wuppertal (DE)
(72) Erfinder: Heidenfels, Walter, 42105 Wuppertal (DE); Papadopoulos, Damianos, 42103 Wuppertal (DE)
(74) Vertreter: Sparing - Röhl - Henseler Patentanwälte

(56) Entgegenhaltungen:
- GB-A- 1 503 139
- US-A- 2 484 886
- US-A- 5 201 409

## Beschreibung

Die Erfindung betrifft einen Drucktaster nach dem Oberbegriff des Anspruchs 1. (US - 5201409)

Runde Drucktaster mit einem Durchmesser zwischen 15 und 25 mm, die einen Ring aufweisen, in dem um einen vorbestimmten Hub eine federvorgespannte Taste eindrückbar angeordnet ist, wobei die oberseitig plane Taste mit der Oberkante des Rings bündig abschließt, sind bekannt. Hierbei dient der Ring zum Befestigen des Tasters auf einer Montagefläche und auch zur Fingerführung zur sicheren und eindeutigen Bedienung als auch als Schutz gegen Fehlbetätigung durch unbeabsichtigtes Berühren.

Beim Niederdrücken berührt allerdings die Fingerkuppe einen Teil des umgebenden Rings. Insbesondere bei Personen mit längeren Fingernägeln ist dies unangenehm oder störend, zumal bei längeren Fingernägeln gewöhnlich auch noch der gegenüberliegende Abschnitt des Rings berührt wird.

Eine Beseitigung dieses Problems besteht in einer Verringerung des Betätigungshubs der Taste. Dies erfordert jedoch einerseits eine gewisse Feinmotorik und andererseits eine akustische oder optische Rückmeldung der Tastenbetätigung.

Würde man die Höhe des Rings insgesamt absenken, würde die Taste vorstehen, so daß der Ring seine Funktion als Fingerführung und Fehlbedienungsschutz verlieren würde.

Aufgabe der Erfindung ist es, einen Drucktaster nach dem Oberbegriff des Anspruchs 1 zu schaffen, der eine bequeme Betätigung der Taste auch mit langen Fingernägeln ermöglicht, ohne daß hierbei die Funktion des Rings als Fingerführung und Fehlbedienungsschutz verloren geht oder eine Rückmeldung erforderlich wird.

Diese Aufgabe wird entsprechend dem kennzeichnenden Teil des Anspruchs 1 gelöst.

Weitere Ausgestaltungen der Erfindung sind der nachfolgenden Beschreibung und den Unteransprüchen zu entnehmen.

Die Erfindung wird nachstehend anhand von in den beigefügten Abbildungen dargestellten Ausführungsbeispielen näher erläutert.

Fig. 1 bis 3 zeigen perspektivisch verschiedene Ausführungsformen von runden Drucktastern.

Gemäß der in Fig. 1 dargestellten Ausführungsform umfaßt der runde Drucktaster mit einem Außendurchmesser im Bereich von etwa 15 bis 25 mm einen Ring 1, der grundsätzlich dazu dient, den Drucktaster auf einer Montagefläche zu befestigen. Der Ring 1 nimmt eine Taste 2 mit planer Oberseite 3 auf, die um einen vorbestimmten Betätigungshub eindrückbar in dem Ring 1 angeordnet ist.

Der Ring 1 besitzt einen umlaufenden oberen Rand 4, der auf gegenüberliegenden Seiten parallel zur Längsachse eines Betätigungsfingers eines Betätigers eine reduzierte Höhe aufweist, so daß der obere Rand 4, dessen obere Kante bündig mit der planen Oberseite 3 der Taste 2 ist, sich von der oberen Kante, die von zwei gegenüberliegenden Stellen senkrecht zur Längsachse des Betätigungsfingers gebildet wird, wo der Rand 4 bündig mit der planen Oberseite 3 der Taste 2 verläuft, bis zu einer Tiefe, die etwa dem Betätigungshub der Taste 2 entspricht, allmählich absenkt. Da der Fingernagel bei der Betätigung etwas höher als die Fingerkuppe liegt, mit der die Betätigung erfolgt, kann der vorgesehene Höhenunterschied etwas kleiner als der Betätigungshub der Taste 2 sein.

Bei der in Fig. 3 dargestellten Ausführungsform ist der Ring 1 nur an einer Seite entsprechend in seiner Höhe reduziert.

Bei der in Fig. 2 dargestellten Ausführungsform ist der Ring 1 wie in Fig. 1 ausgebildet, jedoch ist die Oberfläche 3 der Taste 2 an den oberen Rand 4 des Rings 1 angepaßt, so daß sie bündig hierzu ausgebildet ist.

Selbst bei langen Fingernägeln ergibt sich somit eine bequeme Betätigung der Taste 2, ohne daß der Ring 1 seine Funktion als Fingerführung und Fehlbedienungsschutz verliert.

## Patentansprüche

1. Drucktaster mit einem Ring (1), in dem um einen vorbestimmten Betätigungshub eine federvorgespannte Taste (2) eindrückbar angeordnet ist, wobei die Taste (2) mit der oberen Kante des Rings (1) bündig abschließt, **dadurch gekennzeichnet, daß** der Ring (1) an wenigstens einer Seite parallel zur Längsachse eines Betätigungsfingers in seiner Höhe fortschreitend bis etwa zum Betätigungshub verringert ist.

2. Drucktaster nach Anspruch 1, **dadurch gekennzeichnet, daß** der Ring (1) an zwei gegenüberliegenden Seiten in seiner Höhe gleich verringert ist.

3. Drucktaster nach Anspruch 2, **dadurch gekennzeichnet, daß** die Oberseite (3) der Taste (2) plan ist.

4. Drucktaster nach Anspruch 2, **dadurch gekennzeichnet, daß** die Oberseite (3) der Taste (2) entsprechend der Kontur des oberen Randes (4) des Rings (1) ausgebildet ist und bündig hiermit ist.

## Claims

1. Push-button switch with a ring (1) in which a spring-loaded push button (2) is arranged to perform, under pressure, a predetermined operating stroke, whereby the push button (2) is flush with the top edge of the ring (1), **characterised in that** the height of the ring (1) is progressively reduced approximately up to the operating stroke at least on one side parallel to the longitudinal axis of an operating finger.

2. Push-button switch according to claim 1, **characterised in that** the height of the ring (1) is equally reduced on two opposite sides.

3. Push-button switch according to claim 2, **characterised in that** the top (3) of the push button (2) is flat.

4. Push-button switch according to claim 2, **characterised in that** the top (3) of the push button (2) matches the contour of the top edge (4) of the ring (1) and is flush with it.

## Revendications

1. Bouton-poussoir comprenant une bague (1) dans laquelle une touche (2) précontrainte par ressort est disposée pour pouvoir être enfoncée sur une course d'actionnement prédéterminée, la touche (2) se terminant à l'affleurement du bord supérieur de la bague (1), **caractérisé en ce que** la bague (1) est réduite progressivement en hauteur, au moins d'un côté, parallèlement à l'axe longitudinal d'un doigt d'actionnement, à peu près jusqu'à la course d'actionnement.

2. Bouton-poussoir selon la revendication 1, **caractérisé en ce que** la bague (1) est réduite en hauteur dans la même mesure sur deux côtés opposés.

3. Bouton-poussoir selon la revendication 2, **caractérisé en ce que** la face supérieure (3) de la touche (2) est plane.

4. Bouton-poussoir selon la revendication 2, **caractérisé en ce que** la face supérieure (3) de la touche (2) est conformée selon le contour du bord supérieur (4) de la bague (1) et est à l'affleurement de ce bord.
